# EUROPÄISCHE PATENTSCHRIFT

(11) **EP 0 836 245 B1**
(45) Veröffentlichungstag und Bekanntmachung des Hinweises auf die Patenterteilung: **05.03.2003**
(21) Anmeldenummer: 97119582.1
(22) Anmeldetag: 19.06.1995
(51) Int. Cl.: H01R 13/33, H01R 13/14, H01R 13/24

(54) **Elektrische Steckverbindung**
Electrical plug connector
Connecteur électrique à fiches

(30) Priorität: 29.06.1994 DE 4422437; 21.09.1994 DE 4433657; 21.11.1994 DE 4441303
(43) Veröffentlichungstag der Anmeldung: 15.04.1998
(62) Teilanmeldung aus: 95924279.3
(73) Patentinhaber: Vorwerk & Co. Interholding GmbH, 42275 Wuppertal (DE)
(72) Erfinder: Frinker, Uwe, 42349 Wuppertal (DE); Pszola, Peter, 53123 Bonn (DE); Dieudonne, Stephan Peter, 44628 Herne (DE)
(74) Vertreter: Müller, Enno, Dipl.-Ing.

(56) Entgegenhaltungen:
- EP-A- 0 352 967
- WO-A-86/01645
- US-A- 3 074 046
- US-A- 4 632 496

## Beschreibung

Die Erfindung betrifft eine elektrische Steckverbindung nach den Merkmalen des Oberbegriffs des Anspruches 1.

Bei einer bekannten Steckverbindung der vorgenannten Art, vgl. US 4,632,496 B1, ist das Kontaktelement als Wendelfeder ausgebildet, mit teilweise versetzt zueinander angeordneten Windungen. Beim Herstellen der Steckverbindung ist in radialer Richtung gegen die versetzten Federwindungen anzuarbeiten. Zudem ist die elektrische Kontaktierung auf die an den Seitenwänden des Steckerstiftes anliegenden Windungen begrenzt.

Bei einer weiteren bekannten Steckverbindung, vgl. WO 86/01645 A1, sind die Wände der Aufnahmekammer sogleich auch als federnde, die elektrischen Kontaktelemente bildende Zungen ausgestaltet. In der Aufnahmekammer ist des Weiteren ein axial gegen die Kraft einer Wendelfeder verschiebbares Anlageteil aufgenommen, gegen welches die Spitze des Steckerstiftes im eingesteckten Zustand zur Anlage kommt. Das Anlageteil dient aber nicht der elektrischen Kontaktierung.

Ausgehend von dem zunächst genannten Stand der Technik beschäftigt sich die Erfindung mit der Aufgabe, eine Steckerverbindung anzugeben, die bei einfacher Einsteckbarkeit zuverlässig elektrisch kontaktiert.

Diese Aufgabe ist beim Gegenstand des Anspruches 1 gelöst, wobei darauf abgestellt ist, dass das Kontaktelement als Kontaktbuchse ausgebildet ist und eine Kombination einer Umfangskontaktierung, über Seitenflächen der Aufnahmeöffnung, mit einer Stirnflächenkontaktierung darstellt. Dadurch, dass das Aufnahmeteil als starre Kontaktbuchse ausgebildet ist, ist keine Aufweitung des Aufnahmeteils beim Einstecken des Steckerstiftes erforderlich. Zudem ergibt sich eine günstige Kombination einer Stirnflächenkontaktierung mit einer Seitenflächenkontaktierung.

Eine solche elektrische Steckverbindung ist bevorzugt an einem Haushaltsgerät wie einem Staubsauger oder einer Küchenmaschine ausgebildet. Bei einem Staubsauger bspw. zum Anschluss einer einen eigenen elektrischen Antrieb aufweisenden Elektroteppichbürste. Bezüglich eines praktischen Anwendungsfalls ist bspw. auch auf das deutsche Gebrauchsmuster 93 18 460 der Anmelderin zu verweisen. Die Steckverbindung kann sowohl als Steuerkontakt wie als Hauptstromkontakt Anwendung finden.

Der Gegenstand der Erfindung betrifft eine Ausgestaltung, bei welcher die Wendelfeder auf ein axial in der Aufnahmekammer verschiebbares Kontaktstück in Form einer Kontaktbuchse einwirkt. Wesentlich ist die besondere Ausgestaltung des Kontaktstückes. In diesem Zusammenhang schlägt die Erfindung vor, dass die Kontaktbuchse eine Aufnahmeöffnung für den Steckerstift aufweist. Der Steckerstift liegt also nicht nur stirnflächig an der Kontaktbuchse im Kontaktzustand an, sondern ist in die Kontaktbuchse teilweise eingefahren. Darüber hinaus ist es bevorzugt, dass die Aufnahmeöffnung einen Einführtrichter aufweist. Abweichungen in der axialen Ausrichtung der Kontaktbuchse und des Steckerstiftes bei einem Einsteckvorgang können so vorteilhaft ausgeglichen werden. Ein weiterer besonderer Vorteil ist aber hinsichtlich des Einführtrichters auch dadurch gegeben, dass bei einem Herausziehen des Steckerstiftes aus der Kontaktbuchse ein Abreißfunken erst im Bereich des Aufnahmetrichters entsteht, dieser Aufnahmetrichter aber andererseits nicht für den elektrischen Kontakt verantwortlich ist. Etwaige Abnutzungserscheinungen an dem Einführtrichter beeinträchtigen also die elektrische Wirksamkeit des Kontaktes nicht. In weiterer Ausgestaltung ist vorgesehen, dass die Aufnahmeöffnung der Kontaktbuchse in eine Fortsetzungsbohrung in der Kontaktbuchse übergeht, welche Fortsetzungsbohrung einen kleineren Durchmesser aufweist als der Steckerstift. Diese Fortsetzungsbohrung ist geeigneterweise als Sackbohrung ausgebildet. Insgesamt führt dies auch in bevorzugter Weise zu einer Ausgestaltung, dass eine Kontaktfläche zum stirnflächigen Kontakt mit dem Steckerstift in der Kontaktbuchse als kreisringförmige Fläche ausgebildet ist. Diese Kontaktfläche ist in weiterer bevorzugter Ausgestaltung sphärisch gekrümmt gestaltet. Die Aufnahmeöffnung besitzt im Übrigen auch bevorzugt einen geringfügig größeren Durchmesser als es ein Außendurchmesser eines zugeordneten Steckerstiftes ist. Hierdurch ist eine leichte Schiefstellung des Steckerstiftes auch in Kontaktzustand tolerierbar. An dem elektrischen Kontakt ändert sich hinsichtlich der kreisringförmigen, vorzugsweise sphärisch gekrümmten Kontaktfläche nichts.

Nachstehend ist die Erfindung des Weiteren anhand der beigefügten Zeichnung, die jedoch lediglich Ausführungsbeispiele darstellt, erläutert. Hierbei zeigt:
- Fig. 1: ein Steckersystem;
- Fig. 2: das Steckersystem gemäß Fig. 1 beim Einstecken des Steckerstiftes;
- Fig. 3: das Stckersystem gemäß Fig. 1 bzw. Fig. 2 bei eingestecktem Steckerstift;
- Fig. 3 bis 7: eine Detaildarstellung der Vorgänge beim Einstecken bzw. Ausstecken eines Steckerstiftes der Anordnung gem. Fig. 1;
- Fig. 8: eine weitere Querschnittsdarstellung einer Aufnahmekammer mit darin befindlicher Kontaktbuchse;
- Fig. 9: eine Seitenansicht, teilweise im Querschnitt, einer Variante der Kontaktbuchse gemäß der Anordnung der Fig. 8, mit anschließendem Rastteil und Litzenanschlussteil;
- Fig. 10: eine ausschnittsweise Querschnittsdarstellung des Kontaktbereiches der Kontaktbuchse mit eingeführtem Steckerstift;
- Fig. 11: eine Darstellung gemäß Fig. 9 einer alternativen Ausführungsform;
- Fig. 12: eine ausschnittsweise Querschnittsdarstellung des Kontaktbereiches der alternativen Ausführungsform der Fig. 11 in einer Darstellung gem. Fig. 10.

Die elektrische Steckverbindung gemäß den Fig. 1 bis 7 besteht zunächst aus einem Steckerstift 3 und einer Aufnahmekammer 7 mit einer darin befindlichen Wendelfeder 2. Die Wendelfeder 2 federt eine eigene Kontaktbuchse 23 ab. Diese Kontaktbuchse besteht im Einzelnen aus einem querschnittsgrößeren Endteil 24, das gegen eine Stirnfläche 25 unter der Vorspannung der Wendelfeder 2 in der Aufnahmekammer 7 anliegt. An dieses Endteil 24 ist einstückig ein vorderer querschnittsdünnerer Bereich angeschlossen, in welchem eine Aufnahmeöffnung 26 für den Steckerstift 3 ausgebildet ist. Die Kontaktbuchse 23 ist jedoch insgesamt, sowohl das Endteil 24 wie der vordere querschnittsdünnere Bereich, in der Aufnahmekammer 7 aufgenommen. Die Aufnahmeöffnung 26 weist vorderseitig einen Einführtrichter 27 auf. In der in Fig. 1 dargestellten Stellung, in welcher das Endteil 24 an der Stirnfläche 25 anliegt, ergibt sich auch ein Vorsatz v bezüglich einer vorderen Stirnfläche 28 der Aufnahmekammer 7.

An die Aufnahmeöffnung 26 schließt sich über eine konusförmig sich verjüngende Kontaktfläche 29 eine Fortsetzungsbohrung in Form einer Sackbohrung 30 kleineren Durchmessers - im Vergleich zu dem Durchmesser der Aufnahmeöffnung 26 - an. Die Sackbohrung 30 kann bspw. entstehende Schmutzteilchen aufnehmen.

In den Fig. 2 und 3 ist der Bewegungsvorsprung beim Einstecken des Steckerstiftes 3 dargestellt. Zunächst wird der Steckerstift 3 in die Aufnahmeöffnung 26 eingeführt und liegt sodann stirnseitig an der Kontaktfläche 29 an. Das vordere Ende des Steckerstiftes 3 kann, wie dargestellt, bspw. kuppelförmig gerundet sein.

Weiterhin wird ein solcher Druck auf den Steckerstift 3 ausgeübt, dass die Wendelfeder 2 zusammengedrückt wird und die Kontaktbuchse 23 in der Aufnahmekammer 7 zu einem hinteren Ende hin verschoben wird.

Wie weiter aus den Fig. 1 und 2 ersichtlich ist, kann sich in weiterer Fortführung an das Endteil 24 ein durchmesserverjüngtes Kontaktteil 30' anschließen, welches mit einer Litze 17 in an sich bekannter Weise verbunden ist. Die Wendelfeder 2 ist über das Kontaktteil 30' geschoben. Hierbei ist es nicht erforderlich, dass eine elektrische Verbindung zwischen dem Kontaktteil und der Wendelfeder 2 gegeben ist, da die Wendelfeder 2 bei dieser Ausführungsform nur eine abfedernde Funktion besitzt.

Der Steckerstift und die Kontaktbuchse 23 sind aus einem für einen elektrischen Kontakt geeigneten Werkstoff hergestellt, bspw. aus einer Bronze-Legierung.

In den Fig. 3 bis 7 ist der Einführungsvorgang und die möglichen Verlagerungen des Steckerstiftes vergrößert im Einzelnen dargestellt.

Zunächst ist in Fig. 4 ein Fall dargestellt, bei welchem eine Längsachse a1 der Kontaktbuchse 23 nicht mit einer Längsachse a2 des Steckerstiftes 3 fluchtet. Aufgrund des Einführungstrichters 27 ergibt sich jedoch eine Einführungswirkung, so dass der Steckerstift 3 gemäß Fig. 5 zur Mitte hin, d.h. zu der Achse a1 der Aufnahmebuchse 23 hin, abgelenkt wird. Hierbei kann immer noch ein Winkelversatz zwischen den Achsen a1 und a2 bestehen. Dies aufgrund der Tatsache, dass ein Durchmesser der Aufnahmeöffnung 26 um ein weniges größer ausgeführt ist als ein Außendurchmesser des Steckerstiftes 3. In Fig. 7 ist eine vollständige Fluchtung der Achsen a1 und a2 dargestellt. Wesentlich ist, dass der Ort der Entstehung des Abreißfunkens (Einführtrichter 27) von der Kontaktfläche 29 getrennt, d.h. axial distanziert ist. Bei einer kegelförmigen Ausbildung der Kontaktfläche 29 entsteht in Kombination mit einer gerundeten Spitze des Steckerstiftes 3 eine linienförmige Kontaktzone. Insgesamt stellt diese Art der elektrischen Steckverbindung eine Kombination aus einer Stirnflächenkontaktierung und einer Umfangskontaktierung dar (Letzteres über die Seitenwände der Aufnahmeöffnung 26). Die Stecklänge der Steckverbindung setzt sich aus einer axialen Länge der Aufnahmeöffnung 26 und einem Federweg der Wendelfeder 2 zusammen. Der Federweg ist bestimmend für eine sogenannte Kontaktüberdeckung. Die beschriebenen maßlichen Verhältnisse ermöglichen ein gewisses radiales Spiel des Steckerstiftes 3 in der Aufnahmeöffnung 26. Die hierdurch auch gegebene Reibung der Steckerspitze an der Kontaktfläche wirkt sich positiv im Hinblick auf eine Selbstreinigung der Kontaktoberflächen aus.

Bei der Ausführungsform der Fig. 8 ist in die Aufnahmekammer 7 eine Kontaktbuchse 23 einstecköffnungsseitig eingeschoben, welche eine Aufnahmeöffnung 26 für den Steckerstift 3 aufweist. Die Aufnahmeöffnung 26 schließt an einen Einführtrichter 27 an, der beim Ausführungsbeispiel der Fig. 8 durch einen Umbiegerand bzw. Umbördelrand gebildet ist, der sich hier ergibt. Im Einzelnen ist die Kontaktbuchse 23 bei der Ausführungsform der Fig. 14 geometrisch aus zwei durchmesserunterschiedlichen röhrenförmigen, integral geformten Elementen zusammengesetzt, wobei der durchmesserkleinere Teil nach innen umgeschlagen ist, so dass sich die angesprochene Biege- bzw. Bördelkante ergibt. Insgesamt ist die Kontaktbuchse 23 jedoch in Stanz-/Biegetechnik einteilig erstellt und umgeformt. In weiterer axialer Einsteckrichtung weist die Kontaktbuchse ein integral angeformtes Anschlagelement 31 auf, das eine zentrale Durchgangsöffnung 32 besitzt. Diese ist wiederum axial beabstandet zu einer weiteren axialen Durchgangsöffnung 33 in dem querschnittsgrößeren Teil der Kontaktbuchse 23. Ein durch Umbördelung gebildeter Bodenbereich 33' der Kontaktbuchse 23 dient einer Wendelfeder 34 zur Auflage. Anderseitig stützt sich die Wendelfeder 34 an einem Rastteil 35 ab, das mittels radial ausweichender, widerhakenartig gebildeter Rastfüße 36 sich in radialen Aussparungen 37 der Aufnahmekammer 7 abstützt. Eine Axialbewegung des Rastteiles 35 in Einsteckrichtung des Steckerstiftes 3 ist hierdurch nicht möglich. An das Rastteil 35 schließt einstückig eine Crimphalterung 38 zur Befestigung mit einer Litze 39 an.

In Übereinstimmung im Wesentlichen mit den Ausführungsformen der Fig. 1 bis 3 weist das Anschlagelement 31 eine kreisringförmige konisch bzw. sphärisch gekrümmte Fläche auf, zum stirnflächigen Kontakt mit dem Steckerstift 3.

Bei dieser Ausführungsform wie auch den nachstehend beschriebenen Ausführungsformen der Fig. 9 bis 12 ist insbesondere wesentlich, dass es aufgrund des Rastteiles 35 während des Steckvorganges nicht zu einer axialen Bewegung der Litze 39 kommen kann. Eine Montageerleichterung entsteht dadurch, dass keine Feder über den Litzenanschluss 38 gefädelt werden muss.

Die Wendelfeder 34 ist selbstverständlich elektrisch leitfähig ausgebildet.

Bei der Ausführungsform der Fig. 9 ist das Rastteil 35' integral eingeformt, durch eine radiale Aufweitung. Auch ist die Kontaktbuchse 23 integral mit dem Rastteil 35' über ein Röhrenverbindungsteil 40 ausgebildet. Ansonsten ist Fig. 9 zu entnehmen, dass an das Rastteil 35', wie auch bereits zuvor erläutert, sich die Crimpverbindung 38 in unmittelbarer Verbindung anschließt. Wesentlich ist darüber hinaus, dass die Kontaktbuchse 23 bei dieser Ausführungsform nicht axial beweglich ist.

Der Querschnittsdarstellung der Fig. 10 ist im Einzelnen die günstige elektrische Kontaktierung in dem Anschlagelement aufgrund der sphärisch gekrümmten Fläche zu entnehmen.

Die Ausführungsform der Fig. 11 und 12 entspricht im Wesentlichen der Ausführungsform der Fig. 9 und 10, mit der Ausnahme, dass die Kontaktbuchse 23 nicht mehr ein eingezogenes Teil aufweist, das die sphärisch gekrümmte Anschlagfläche ausbildet, sondern das Röhrenverbindungsteil 40 sich zu der Kontaktbuchse 23 hin konisch verjüngt und im Bereich eines kleinsten Durchmessers in die sphärisch gekrümmte Fläche zum stirnflächigen Kontakt mit dem Steckerstift 3 übergeht. Hierbei verbleibt eine Durchgangsöffnung 32. Der Querschnittsdarstellung der Fig. 12 ist zu entnehmen, dass sich auch hierbei im Wesentlichen gleiche Kontaktbedingungen ergeben, wie bei den zuvor beschriebenen Ausführungsformen der Fig. 8 bis 10.

## Patentansprüche

1. Elektrische Steckverbindung (1) mit einer Steckeraufnahme (7) und einem Steckerstift (3), insbesondere einem im Querschnitt runden Steckerstift (3), wobei die Steckeraufnahme (7) eine Aufnahmekammer aufweist und in der Aufnahmekammer ein aus einem für einen elektrischen Kontakt geeigneten Werkstoff hergestelltes Kontaktelement aufgenommen ist, das eine Aufnahmeöffnung (26) für den Steckerstift (3) aufweist, **dadurch gekennzeichnet, dass** das Kontaktelement als Kontaktbuchse (23) ausgebildet ist und für eine Kombination einer Umfangskontaktierung, über die Seitenflächen der Aufnahmeöffnung (26), mit einer Stirnflächenkontaktierung gestaltet ist.

2. Elektrische Steckverbindung (1) nach Anspruch (1), **dadurch gekennzeichnet, dass** der Steckerstift (3) in der Aufnahmeöffnung (26) mit radialem Spiel aufgenommen ist.

3. Elektrische Steckverbindung (1) nach Anspruch 1 oder 2, **dadurch gekennzeichnet, dass** die Aufnahmeöffnung (26) einen Einführtrichter (27) aufweist.

4. Elektrische Steckverbindung (1) nach einem der Ansprüche 1 bis 3, **dadurch gekennzeichnet, dass** die Aufnahmeöffnung (26) in eine Fortsetzungsbohrung (30) übergeht, welche einen kleineren Durchmesser aufweist als der Steckerstift (3).

5. Elektrische Steckverbindung (1) nach Anspruch 4, **dadurch gekennzeichnet, dass** die Fortsetzungsbohrung eine Sackbohrung (30) ist

6. Elektrische Steckverbindung (1) nach einem der Ansprüche 1 bis 5, **dadurch gekennzeichnet, dass** eine Kontaktfläche (29) zum stirnflächigen Kontakt mit dem Steckerstift (3) in der Kontaktbuchse (23) als kreisringförmige Fläche ausgebildet ist.

7. Elektrische Steckverbindung (1) nach Anspruch 6, **dadurch gekennzeichnet, dass** die Kontaktfläche (20) sphärisch gekrümmt ist.

8. Elektrische Steckverbindung (1) nach einem der vorhergehenden Ansprüche, **dadurch gekennzeichnet, dass** die Aufnahmeöffnung (26) einen durch einen Umbiege- bzw. Bördelrand gebildeten Einführtrichter (27) aufweist.

9. Elektrische Steckverbindung (1) nach einem der vorhergehenden Ansprüche, **dadurch gekennzeichnet, dass** die Aufnahmeöffnung (26) durch ein Anschlagelement (31) abgeschlossen ist, wobei das Anschlagelement (31) eine zentrale Durchgangsöffnung aufweist.

10. Elektrische Steckverbindung (1) nach Anspruch 9, **dadurch gekennzeichnet, dass** das Anschlagelement (31) eine kreisringförmige konische bzw. sphärisch gekrümmte Fläche ausbildet, zum stirnflächigen Kontakt mit dem bevorzugt stirnseitig abgerundet ausgebildeten Steckerstift (3).

11. Elektrische Steckverbindung (1) nach einem der vorhergehenden Ansprüche, wobei in axialer Verlängerung zu der Kontaktbuchse (23) ein Kontaktteil angeschlossen ist, bspw. in Form von Crimpverbindung (3) zur elektrischen Verbindung mit einer Litze (39), **dadurch gekennzeichnet, dass** zwischen der Kontaktbuchse (23) und dem Kontaktteil (38) ein Rastteil (35) ausgebildet ist, zur axialen Verrastung in der Aufnahmekammer (7).

12. Elektrische Steckverbindung (1) nach Anspruch 11, **dadurch gekennzeichnet, dass** das Rastteil (35) über eine Wendelfeder (34) mit der Kontaktbuchse (23) elektrisch verbunden ist.

13. Elektrische Steckverbindung (1) nach einem der Ansprüche 11 oder 12, **dadurch gekennzeichnet, dass** das Rastteil (35) über widerhakenartige Stützfüße (36) in der Aufnahmekammer (7) festgelegt ist.

14. Elektrische Steckverbindung (1) nach einem der Ansprüche 11 oder 12, **dadurch gekennzeichnet, dass** das Rastteil (35) eine gegenüber der Aufnahmekammer querschnittsgrößere Umfangsrippe (35') aufweist, zur axialen Festlegung des Rastteiles (35) in einer zugeordneten Umfangsausnehmung der Aufnahmekammer (7)

15. Elektrische Steckverbindung (1) nach einem der vorhergehenden Ansprüche, **dadurch gekennzeichnet, dass** die Kontaktbuchse (23) durch Einstülpung bzw. Umbördelung eines Rohrelementes gebildet ist.

16. Elektrische Steckverbindung (1) nach einem der Ansprüche 9 bis 15, **dadurch gekennzeichnet, dass** an die zentrale Durchgangsöffnmung (32) des Anschlagelementes ein sich trichterförmig erweiterndes Verbindungsteil anschließt.

## Claims

1. Electrical plug-in connection (1) with a connector receptacle (7) and a connector pin (3), in particular a cross-sectionally round connector pin (3), the connector receptacle (7) having a receiving chamber and the receiving chamber accommodating a contact element which is produced from a material suitable for electrical contact and has a receiving opening (26) for the connector pin (3), **characterized in that** the contact element is formed as a contact socket (23) and is designed for a combination of circumferential contacting, via the side faces of the receiving opening (26), and end-face contacting.

2. Electrical plug-in connection (1) according to Claim 1, **characterized in that** the connector pin (3) is accommodated in the receiving opening (26) with radial play.

3. Electrical plug-in connection (1) according to Claim 1 or 2, **characterized in that** the receiving opening (26) has a tapered lead-in (27).

4. Electrical plug-in connection (1) according to one of Claims 1 to 3, characlterized in that the receiving opening (26) goes over into a continuation bore (30), which has a smaller diameter than the connector pin (3).

5. Electrical plug-in connection (1) according to Claim 4, **characterized in that** the continuation bore is a blind bore (30).

6. Electrical plug-in connection (1) according to one of Claims 1 to 5, **characterized in that** a contact area (29) is formed as an annular face for the end-face contact with the connector pin (3) in the contact socket (23).

7. Electrical plug-in connection (1) according to Claim 6, **characterized in that** the contact area (20) is spherically curved.

8. Electrical plug-in connection (1) according to one of the preceding claims, **characterized in that** the receiving opening (26) has a tapered lead-in (27) formed by a bent-around or flanged edge.

9. Electrical plug-in connection (1) according to one of the preceding claims, **characterized in that** the receiving opening (26) is terminated by a stop element (31), the stop element (31) having a central through-opening.

10. Electrical plug-in connection (1) according to Claim 9, **characterized in that** the stop element (31) forms an annular conical or spherically curved face, for the end-face contact with the connector pin (3), which is preferably rounded off at its end face.

11. Electrical plug-in connection (1) according to one of the preceding claims, a contact part being connected as an axial extension of the contact socket (23), for example in the form of a crimped connection (3) for the electrical connection with a stranded wire (39), **characterized in that** a latching part (35) is formed between the contact socket (23) and the contact part (38), for the axial latching engagement in the receiving chamber (7).

12. Electrical plug-in connection (1) according to Claim 11, **characterized in that** the latching part (35) is electrically connected to the contact socket (23) by means of a helical spring.

13. Electrical plug-in connection (1) according to one of Claims 11 or 12, **characterized in that** the latching part (35) is fixed in the receiving chamber (7) by means of barb-like supporting feet (36).

14. Electrical plug-in connection (1) according to one of Claims 11 or 12, **characterized in that** the latching part (35) has a circumferential rib (35') of a larger cross section than the receiving chamber, for the axial fixing of the latching part (35) in an associated circumferential recess of the receiving chamber (7).

15. Electrical plug-in connection (1) according to one of the preceding claims, **characterized in that** the contact socket (23) is formed by reverse drawing or flanging a tube element.

16. Electrical plug-in connection (1) according to one of Claims 9 to 15, **characterized in that** a connecting part which widens in a funnel-shaped manner is connected to the central through-opening (32) of the stop element.

## Revendications

1. Connexion électrique à fiches (1) comprenant une fiche femelle (7) et une fiche mâle (3), plus particulièrement une fiche mâle (3) en coupe ronde, la fiche femelle (7) présentant un logement et, dans le logement, un élément de contact composé d'un matériau adéquat pour un contact électrique, qui présente une ouverture de logement (26) pour la fiche mâle (3), **caractérisée en ce que** l'élément de contact est un connecteur femelle (23) et pour une combinaison d'une connexion périphérique, sur les surfaces latérales de l'ouverture de logement (26), est équipé d'une connexion frontale.

2. Connexion électrique à fiches (1) selon la revendication 1, **caractérisée en ce que** la fiche mâle (3) s'emboîte dans l'ouverture de logement (26) avec un jeu radial.

3. Connexion électrique à fiches (1) selon la revendication 1 ou 2, **caractérisée en ce que** l'ouverture de logement (26) présente un entonnoir d'introduction (27).

4. Connexion électrique à fiches (1) selon l'une des revendications 1 à 3, **caractérisée en ce que** l'ouverture de logement (26) se transforme en un trou de prolongement (30) qui présente un diamètre plus petit que la fiche mâle (3).

5. Connexion électrique à fiches (1) selon la revendication 4, **caractérisée en ce que** le trou de prolongement est un trou borgne (30).

6. Connexion électrique à fiches (1) selon l'une des revendications 1 à 5, **caractérisée en ce qu'**une surface de contact (29) pour un contact sur la face frontale avec la fiche mâle (3) dans le connecteur femelle (23) est une surface en forme de couronne.

7. Connexion électrique à fiches (1) selon la revendication 6, **caractérisée en ce que** la surface de contact (20) présente une courbure sphérique.

8. Connexion électrique à fiches (1) selon l'une des revendications précédentes, **caractérisée en ce que** l'ouverture de logement (26) présente un entonnoir d'introduction (27) formé par un bord recourbé et/ou en collet rabattu.

9. Connexion électrique à fiches (1) selon l'une des revendications précédentes, **caractérisée en ce que** l'ouverture de logement (26) se termine par un élément de butée (31), ledit élément de butée (31) présentant une ouverture de passage centrale.

10. Connexion électrique à fiches (1) selon la revendication 9, **caractérisée en ce que** l'élément de butée (31) présente une surface conique ou à courbure sphérique en forme de couronne, pour un contact frontal avec la fiche mâle (3) de préférence arrondie sur la surface frontale.

11. Connexion électrique à fiches (1) selon l'une des revendications précédentes, une pièce de contact étant annexée au connecteur femelle (23) en prolongement axial, par exemple en forme de sertissure (3) pour la connexion électrique avec un toron (39), **caractérisée en ce que**, entre le connecteur femelle (23) et la pièce de contact (38), se trouve un cran (35) pour la fixation axiale dans le logement (7).

12. Connexion électrique à fiches (1) selon la revendication 11, **caractérisée en ce que** le cran (35) est électriquement raccordé au connecteur femelle (23) par un ressort hélicoïdal (34).

13. Connexion électrique à fiches (1) selon la revendication 11 ou 12, **caractérisée en ce que** le cran (35) est fixé dans le logement (7) par des supports de type vérin (36).

14. Connexion électrique à fiches (1) selon la revendication 11 ou 12, **caractérisée en ce que** le cran (35) présente une cannelure périphérique (35') au profil plus large face au logement, pour la fixation axiale du cran (35) dans une entaille périphérique spécifique du logement (7).

15. Connexion électrique à fiches (1) selon l'une des revendications précédentes, **caractérisée en ce que** le connecteur femelle (23) est formé par le revers ou le bord rabattu d'un conduit.

16. Connexion électrique à fiches (1) selon l'une des revendications 9 à 15, **caractérisée en ce qu'**une pièce de connexion en forme d'entonnoir s'évasant est raccordée à l'ouverture de passage centrale (32) de l'élément de butée.
